# EUROPÄISCHE PATENTSCHRIFT

(11) **EP 1 501 106 B1**
(45) Veröffentlichungstag und Bekanntmachung des Hinweises auf die Patenterteilung: **02.02.2011**
(21) Anmeldenummer: 03016771.2
(22) Anmeldetag: 23.07.2003
(51) Int. Cl.: H01F 3/14

(54) **Ferritkern für ein Induktivitätsbauteil**
Ferrite core for inductive element
Noyau en ferrite pour inductance

(43) Veröffentlichungstag der Anmeldung: 26.01.2005
(73) Patentinhaber: STS, Spezial-Transformatoren-Stockach GmbH & Co., 78333 Stockach (DE)
(72) Erfinder: Gulden, Christof, 78351 Ludwigshafen (DE)
(74) Vertreter: Riebling, Peter

(56) Entgegenhaltungen:
- DE-B- 1 245 487
- GB-A- 1 229 437
- GB-A- 2 037 089
- US-A1- 2002 132 136
- BOYLE J.W.; HILL-COTTINGHAM R.: 'HF magnetics for high power resonant switching converters' IEE COLLOQUIUM ON RESONANT SYSTEMS (DIGEST NO.95/013) 1995, LONDON, UK, Seiten 4/1 - 4/7, XP006528741

## Beschreibung

Die Erfindung betrifft einen Kern für ein Induktivitätsbauteil, mit mindestens zwei parallel zueinander angeordneten Schenkeln, die an den Enden durch ein Joch miteinander verbunden sind, gemäß den Merkmalen des Oberbegriffs des Anspruchs 1. Im besonderen betrifft die Erfindung einen Kern für eine sogenannte Resonanzdrossel vorzugsweise für den Einsatz in Schaltnetzteilen.

In den letzten Jahrzehnten wurden die Schaltfrequenzen bei Schaltnetzteilen immer stärker erhöht, um die Größe der induktiven Bauteile und damit auch die Größe der Schaltnetzteile zu minimieren. Aufgrund der bei hohen Frequenzen entstehenden Schaltverluste in den Leistungshalbleitern geht der Trend in den letzten Jahren zu resonanten bzw. quasi-resonanten Schaltungstopologien, bei denen die Leistungshalbleiter entweder im stromlosen Zustand (ZCS: Zero Current Switch) oder im spannungslosen Zustand (ZVS: Zero Voltage Switch) geschaltet werden. Diese Schaltungstopologien machen den Einsatz einer Resonanzdrossei nötig.

Resonanzdrosseln zeichnen sich dadurch aus, dass der durch die Drossel fließende Strom häufig sinusförmig ist, wobei aber auch Rechteck- bzw. Dreieckströme auftreten können. Es liegt aber immer eine große Stromdifferenz Δl bei recht hohen Schaltfrequenzen an. Deshalb gelten bei der Dimensionierung einer Drossel folgende Designrichtlinien:
- es müssen verlustarme Kernmaterialien eingesetzt werden, z.B. Leistungsferrite
   - die Aussteuerung des Kerns sollte relativ klein sein, erreichbar z.B. durch eine höhere Windungszahl bzw. einen großen Luftspalt
- es sollte eine feinkörnige HF-Litze eingesetzt werden
- der Kern sollte nur einlagig bewickelt sein
- die HF-Litze sollte nicht zu nah am Luftspalt liegen
- die Luftspalte sollten nicht zu groß sein, um das Streufeld klein zu halten

Betrachtet man diese Richtlinien, so fällt auf, dass sich einige mitunter widersprechen, z.B. ein kleiner Luftspalt wegen Streufeld gegenüber einem großen Luftspalt um die Aussteuerung klein zu halten, so dass immer ein Kompromiss zwischen den Kriterien gefunden werden muss. Die Forderung nach einer kleinen Aussteuerung des Kerns hat zur Folge, dass die effektive Permeabilität des Kerns sehr tief ist und dadurch der Luftspalt sehr groß. Eine Permeabilität µ von 35 - 40 ist das äußerste was man bei einem Ferrit mit ein bis zwei Luftspalten erreichen kann.

Um noch kleinere Permeabilitäten zu erreichen, kann der Kern durch das Einfügen mehrerer Luftspalte geschert werden. In der Vergangenheit wurde dazu z. B. ein segmentierter Ringkern verwendet, bei dem man Luftspalte mit Ringkernsegmenten abwechselte. Nachteile dabei sind der hohe Preis, da es noch keine fertigen mehrteiligen Ringkerne zu kaufen gibt und das Zusammenkleben der Teile recht schwierig ist. Außerdem ist es schwierig auf Abstand zur Litze zu gehen, da sonst das Wickelfenster immer kleiner wird und die Einlagigkeit der Wicklung nicht mehr möglich ist.

Günstig für die meisten induktiven Bauteile ist ein zylinderförmiger Wickel, der den Vorteil hat, dass die Windungslänge am kürzesten ist und aufgrund eines großen Oberflächen/Volumen-Verhältnisses die thermischen Eigenschaften am günstigsten sind.

Mit der DE 12 45 487 B ist ein Verfahren zur Herstellung eines geblechten Eisenkerns für Transformatoren und Drosseln offenbart. Der dargestellte Kern weist die Merkmale des Oberbegriffs des Anspruch 1 auf. Es geht hier um eine Verminderung von Geräuschen, welche durch den geblechten Eisenkern verursacht werden, wobei der magnetische Pfad an einer oder mehreren Stellen durch einen Luftspalt oder unmagnetische Stege unterbrochen ist und die unmagnetischen Stege mit einer guthaftenden härtbaren Masse an den der Unterbrechungsstelle zugekehrten Blechenden des Kerns verkittet sind. Die Herstellung eines solchen geblechten Eisenkerns mit gekitteten Blechenden ist relativ aufwändig und kostenintensiv.

Mit der GB 2 037 089 A ist eine Vorrichtung (Transformator) offenbart, welcher einen ferromagnetischen Kern aufweist. Dieser Kern weist einseitig einen einseitigen Spalt auf, welcher in eine Vielzahl von Teilspalten aufgeteilt ist, die mit einem festen, nicht-ferromagnetischen Material (Kleber und Glaspartikel) ausgefüllt sind. Die Spalten sind magnetisch durch Anordnung von ferromagnetischem Material nacheinander angeordnet. Hierbei bestimmt die Größe der Glaspartikel die Weite der Spalte. Bereiche der Luftspalten begrenzen das Streufeld, welches die Aluminiumfolie der Primärseite des Transformators durchdringt, welche um den Ferritkern gewickelt ist. Der Sekundärkern ist aus Kupferdraht. Diese Erfindung hat den Nachteil, dass der Luftspalt lediglich einseitig ist und hier eine höhere Geräuschentwicklung vorliegt, als bei einem Kern gemäß vorliegender Entwicklung.

Die GB 1 229 437 A offenbart ein Magnetkern, der eine dreidimensionale dreieckige oder runde Form mit drei Butzen aufweist. Die einzelnen Segmente der Butzen bestehen aus laminierten Blechen und die Joche aus dreieckig geformten laminierten Blechen.

Der Aufsatz von Boyle J.W. et al "HF Magnetics For High Power Resonant Switching Converters", in IEE Colloquium on Resonant Systems, (Digest No. 95/013), London 1995, Seiten 4/1-4/7, XP006528741, offenbart einen Ferritkern für ein Induktivitätsbauteil, welcher aus zwei E-Kernen besteht, deren mittlerer Ansatz durch pillenartige Segmente miteinander unter Bildung von Luftspalten miteinander verbunden sind.

Die US 2002/0132136 A1 offenbart ein Magnetkern, bestehend aus mehreren Platten, die durch Isolationsmaterial voneinander getrennt sind

Die Aufgabe der Erfindung besteht darin, einen Kern für ein induktivitätsbauteil und ein entsprechendes induktives Bauteil zu schaffen, mit dem eine hohe Leistungsdichte der Induktivität erreichbar ist und der dabei relativ einfach und kostengünstig herzustellen ist. Der Ferritkern soll insbesondere für den Einsatz in Resonanzdrosseln geeignet sein.

Diese Aufgabe wird erfindungsgemäß durch einen Kern mit den Merkmalen des Patentanspruchs 1 gelöst. Ein induktivitätsbauteil mit einem solchen Kern ist in Anspruch 5 angegeben.

Wesentliches Merkmal der Erfindung ist, dass der Kern ein Ferritkern ist, bei dem die Schenkel zylindrisch sind, und die einzelnen Segmente als gepresste Ferrittabletten mit rundem oder ovalem Querschnitt ausgebildet sind. Die Segmente sind jeweils durch einen Isolator getrennt.

Die Isolatoren sind aus einem Material mit einer Permeabilität µ ∼ 1. Sie wirken als "Luftspalte" zwischen den einzelnen Segmenten bzw. Abschnitten der Schenkel.

Die Bauform mit mehreren Luftspalten eignet sich sehr gut für Resonanzdrosseln, da die Einzeliuftspalte auch bei kleinster Permeabilität relativ klein sind.

Die Schenkel haben einen runden oder ovalen Querschnitt. Eine runde oder ovale Form der zu bewickelnden Bereiche der Schenkel ergibt minimale Cu-Verluste und ist einfach zu bewickeln.

Das Joch hat einen rechteckigen Querschnitt, so dass die Enden der Schenkel einfach an eine ebene Fläche des Jochs angesetzt werden können.

Der Ferritkern kann gemäß einer anderen Ausgestaltung der Erfindung als E-förmiger Kern mit drei Schenkeln aufgebaut sein, die über ein Joch miteinander verbunden sind. Hierbei liegen die Längsachsen der Schenkel alle in einer gemeinsamen Ebene.

Für besondere Anwendungen oder besondere bauliche Verhältnisse kann es aber auch vorgesehen sein, dass die Längsachsen der Schenkel zumindest teilweise in unterschiedlichen Ebenen liegen, so dass sich von oben gesehen eine dreieckige Anordnung der Schenkel ergibt.

Bei einem mit dem erfindungsgemäßen Ferritkern hergestellten Induktivitätsbauteil handelt es sich vorzugsweise um eine Resonanzdrossel, wobei die Schenkel mit einer vorzugsweise einlagigen Wicklung versehen sind. Die Wicklung besteht aus HF-Litze.

Um den Einfluss des Streufeldes auf die Wicklung klein zu halten, kann zwischen dem jeweiligen Schenkel des Ferritkerns und der Wicklung ein Isolator angeordnet sein, so dass sich ein Abstand zwischen der Wicklung und dem Kern bzw. den jeweiligen Luftspalten ergibt. Es kann aber auch ein Spulenkörper eingesetzt werden, der den Kern zumindest im Bereich der Wicklung umgibt.

Ein weiterer Vorteil der Erfindung besteht darin, dass das Verhältnis von Wickelfensterbreite zu Wickelfensterhöhe optimal an den jeweiligen Anwendungsfall angepasst werden kann, zum Beispiel um eine einlagige Wicklung zu ermöglichen. Dadurch ergeben sich kleine Cu-Verluste durch Stromverdrängung und ein kapazitätsarmes Bauteil. Die Wickelfensterhöhe kann so angepasst werden, dass man einen idealen Abstand zwischen Litze und Luftspalte einstellen kann.

Die vorzugsweise zylindrischen Segmente der Schenkel sind mit einem relativ einfachen Werkzeug herzustellen und als solche billig. Die gepressten "Ferrittabletten" erfordern keine oder nur eine geringe Nachbearbeitung, bevor sie miteinander verklebt werden können. Die Segmente sind einfach zu verkleben und einfach zu bewickeln (Lagenwickel). Man kann sogar direkt auf den Kern wickeln. Das Konzept des zusammengesetzten Ferritkerns ist sehr variabel, da man mit zwei bis drei Segmentgrößen, d.h. verschiedene Durchmesser und Höhen, sehr viele verschiedene Drosseln erledigen kann.

Die Bauform des erfindungsgemäßen Ferritkerns kann relativ einfach mit einem Kühlkörper versehen werden, um so eine möglichst große Leistungsdichte zu verwirklichen. Sowohl die Wicklung als auch der Kern selbst bieten genügend "Angriffsfläche" für einen passiven Kühlkörper.

Ein Ausführungsbeispiel der Erfindung wird nun anhand der Zeichnungen näher erläutert.
Figur 1 zeigt eine Seitenansicht des erfindungsgemäßen Ferritkerns mit angedeuteter Wicklung;
Figur 2 zeigt einen Schnitt durch einen erfindungsgemäßen Ferritkern.
Figur 1 zeigt eine Seitenansicht des erfindungsgemäßen Ferritkerns. Der Ferritkern besteht im wesentlichen aus zwei vorzugsweise zylindrischen Schenkeln i, 2, deren Enden jeweils durch ein Joch 3, 4 miteinander verbunden sind. Die zylindrischen Schenkel 1, 2, auch Butzen genannt, sind jeweils aus mehreren vorzugsweise gleichförmigen Segmenten 5 zusammengesetzt, wobei diese Segmente durch Isolationsscheiben 6 voneinander getrennt sind. Die Segmente 5 und Isolationsscheiben 6 sind miteinander verklebt, sowie auch die Schenkel 1, 2 mit dem jeweiligen Joch 3, 4 verklebt sind.

Die beiden Schenkel 1, 2 tragen eine Wicklung 7, die wie in Figur 1 angedeutet direkt auf die Butzen 1, 2 gewickelt werden kann. Vorzugsweise wird eine einlagige Wicklung 7 verwendet.

Im Gegensatz zu Figur 1 ist in Figur 2 die Wicklung 7 nicht direkt auf den Schenkel 1, 2 aufgebracht. Stattdessen sind die Schenkel 1, 2 zunächst mit einem Isoliermaterial 8 umwickelt, auf welchem Isoliermaterial 8 dann die Wicklung 7 aufgebracht wird.

In Figur 1 ist die entsprechende Wicklungsfensterhöhe H und Wickelfensterbreite B angedeutet. Bei dieser Kernbauform kann das Verhältnis Wickelfensterbreite B zu Wickelfensterhöhe H sehr leicht verändert und an die jeweiligen Gegebenheiten angepasst werden.

## Patentansprüche

1. Kern für ein Induktivitätsbauteil, mit mindestens zwei im wesentlichen parallel zueinander angeordneten Schenkeln (1; 2), die an ihren beiden Enden durch ein Joch (3; 4) miteinander verbunden sind, wobei die Schenkel (1; 2) aus mehreren einzelnen Segmenten (5) bestehen, die jeweils durch einen Isolator (6) voneinander getrennt sind, wobei die Segmente (5) und die Isolatoren (6) miteinander verklebt sind, und wobei die Joche (3; 4) als I-Kerne mit einem rechteckigen Querschnitt ausgebildet sind,
**dadurch gekennzeichnet,**
**dass** es ein Ferritkern ist, bei dem die Schenkel (1; 2) zylindrisch und die einzelnen Segmente (5) als gepresste Ferrittabletten mit rundem oder ovalem Querschnitt ausgebildet sind.

2. Kern nach Anspruch 1, **dadurch gekennzeichnet, dass** er drei Schenkel aufweist.

3. Kern nach einem der Ansprüche 1 oder 2, **dadurch gekennzeichnet, dass** die Längsachsen der Schenkel (1; 2) alle in einer gemeinsamen Ebene liegen.

4. Kern nach einem der Ansprüche 1 oder 2, **dadurch gekennzeichnet, dass** die Längsachsen der Schenkel zumindest teilweise in unterschiedlichen Ebenen liegen.

5. Induktivitätsbauteil,
**dadurch gekennzeichnet,**
**dass** es einen Ferritkern gemäß den Ansprüchen 1 bis 4 umfasst.

6. Induktivitätsbauteil nach Anspruch 5,
**dadurch gekennzeichnet,**
**dass** es eine Drossel ist.

7. Induktivitätsbauteil nach Anspruch 5 oder 6, **dadurch gekennzeichnet, dass** es eine Resonanzdrossel ist.

8. Induktivitätsbauteil nach einem der Ansprüche 5 bis 7, **dadurch gekennzeichnet, dass** die Wicklung (7) aus einer oder mehreren Lagen HF-Litze besteht.

9. Induktivitätsbauteil nach einem der Ansprüche 5 bis 8, **dadurch gekennzeichnet, dass** die Wicklung (7) aus einer Kombination von einer oder mehreren Lagen HF-Litze und einem Cu-Band besteht.

10. Induktivitätsbauteil nach einem der Ansprüche 5 bis 9, **dadurch gekennzeichnet, dass** zwischen dem jeweiligen Schenkel (1; 2) des Ferritkerns und der Wicklung (7) ein Isolator (8; 9) angeordnet ist.

11. Induktivitätsbauteil nach einem der Ansprüche 5 bis 10, **dadurch gekennzeichnet, dass** der Ferritkern zumindest teilweise von einem Spulenkörper umgeben ist.

## Claims

1. Core for an inductive element, with at least two sides (1; 2) arranged substantially parallel to one another, which are connected to one another at their two ends by a yoke (3; 4), the sides (1; 2) consisting of a plurality of individual segments (5) which are, in each case, separated from one another by an insulator (6), the segments (5) and the insulators (6) being glued to one another, and the yokes (3; 4) being configured as I-cores with a rectangular cross section, **characterised in that** it is a ferrite core, in which the sides (1; 2) are cylindrical and the individual segments (5) are configured as pressed ferrite tablets with a round or oval cross section.

2. Core according to claim 1, **characterised in that** it has three sides.

3. Core according to either of claims 1 or 2, **characterised in that** the longitudinal axes of the sides (1; 2) all lie in a common plane.

4. Core according to either of claims 1 or 2, **characterised in that** the longitudinal axes of the sides at least partially lie in different planes.

5. Inductive element, **characterised in that** it comprises a ferrite core according to claims 1 to 4.

6. Inductive element according to claim 5, **characterised in that** it is a reactor.

7. Inductive element according to claim 5 or 6, **characterised in that** it is a resonance reactor.

8. Inductive element according to any one of claims 5 to 7, **characterised in that** the winding (7) consists of one or more layers of high frequency litz wire.

9. Inductive element according to any one of claims 5 to 8, **characterised in that** the winding (7) consists of a combination of one or more layers of high frequency litz wire and a Cu band.

10. Inductive element according to any one of claims 5 to 9, **characterised in that** an insulator (8; 9) is arranged between the respective side (1; 2) of the ferrite core and the winding (7).

11. Inductive element according to any one of claims 5 to 10, **characterised in that** the ferrite core is at least partially surrounded by a coil body.

## Revendications

1. Noyau pour une inductance, avec au moins deux branches (1 ; 2) qui sont globalement parallèles et qui sont reliées à leurs deux extrémités par une culasse (3 ; 4), les branches (1 ; 2) se composant de plusieurs segments individuels (5) qui sont séparés par des isolateurs (6), les segments (5) et les isolateurs (6) étant collés ensemble, et les culasses (3 ; 4) étant conçues comme des noyaux en I à section rectangulaire,
**caractérisé en ce qu'**il s'agit d'un noyau en ferrite pour lequel les branches (1 ; 2) sont cylindriques et les segments individuels (5) sont conçus comme des pastilles en ferrite pressées à section ronde ou ovale.

2. Noyau selon la revendication 1, **caractérisé en ce qu'**il comporte trois branches.

3. Noyau selon l'une des revendications 1 ou 2, **caractérisé en ce que** les axes longitudinaux des branches (1 ; 2) sont tous situés dans un plan commun.

4. Noyau selon l'une des revendications 1 ou 2, **caractérisé en ce que** les axes longitudinaux des branches sont situés au moins partiellement dans des plans différents.

5. Inductance **caractérisée en ce qu'**elle comprend un noyau en ferrite selon les revendications 1 à 4.

6. Inductance selon la revendication 5, **caractérisée en ce qu'**il s'agit d'une bobine d'induction.

7. Inductance selon l'une des revendications 5 ou 6, **caractérisée en ce qu'**il s'agit d'une bobine de résonance.

8. Inductance selon l'une des revendications 5 à 7, **caractérisée en ce que** l'enroulement (7) se compose d'une ou plusieurs couches de torons HF.

9. Inductance selon l'une des revendications 5 à 8, **caractérisée en ce que** l'enroulement (7) se compose d'une combinaison d'une ou plusieurs couches de torons HF et d'une bande de Cu.

10. Inductance selon l'une des revendications 5 à 9, **caractérisée en ce qu'**il est prévu entre chaque branche (1 ; 2) du noyau en ferrite et l'enroulement (7) un isolateur (8 ; 9).

11. Inductance selon l'une des revendications 5 à 10, **caractérisée en ce que** le noyau en ferrite est entouré au moins partiellement par un corps de bobine.
